# EUROPÄISCHE PATENTSCHRIFT

(11) **EP 0 293 722 B1**
(45) Veröffentlichungstag und Bekanntmachung des Hinweises auf die Patenterteilung: **13.05.1992**
(21) Anmeldenummer: 88108266.3
(22) Anmeldetag: 24.05.1988
(51) Int. Cl.: H01H 50/04

(54) **Elektromagnetisches Relais**
Electromagnetic relay
Relais électromagnétique

(30) Priorität: 04.06.1987 DE 3718757
(43) Veröffentlichungstag der Anmeldung: 07.12.1988
(73) Patentinhaber: SIEMENS AKTIENGESELLSCHAFT, 80333 München (DE)
(72) Erfinder: Ochs, Theodor, Dipl.-Ing. (FH), D-8500 Nürnberg (DE); Mühling, Alois, Dipl.-Ing. (FH), D-8835 Pleinfeld (DE); Pirner, Paul, D-8503 Altdorf (DE)

(56) Entgegenhaltungen:
- EP-A- 0 033 841
- DE-A- 3 400 502
- FR-A- 2 428 910
- FR-A- 2 452 777
- FR-A- 2 459 544

## Beschreibung

Die Erfindung betrifft ein elektromagnetisches Relais nach dem Oberbegriff des Patentanspruchs 1.

Ein derartiges Relais ist aus der DE-A1 30 02 079 bekannt. Dabei wird ein Kontaktträger mittels einer Schraubverbindung an einem freien Schenkel des Rückschlußbügels befestigt.

Nachteil dieser bekannten Ausführungsform ist, daß durch die Schraubverbindung zwischen Kontaktträger und freiem Schenkel des Rückschlußbügels ein erhöhter Fertigungs- und Montageaufwand erforderlich ist.

Aufgabe der Erfindung ist es daher, ein Relais der eingangs genannten Art so auszuführen, daß die Verbindung zwischen Kontaktträger und dem freien Schenkel des Rückschlußbügels bei geringem Montageaufwand exakt positioniert werden kann und einen festen Sitz aufweist.

Diese Aufgabe wird durch die im Patentanspruch 1 angegebene Erfindung gelöst. Dadurch ist erreicht, daß durch den Rastmechanismus eine schnelle Montage des einstückig herstellbaren Kontaktträgers am freien Ende des Rückschlußbügels möglich ist. Auf eine Befestigungsbohrung des Kontaktträgers und das Schneiden eines Gewindes im freien Schenkel des Rückschlußbügels sowie das Eindrehen einer mit einer Sicherung gegen Herausfallen versehenen Schraube kann verzichtet werden. Insgesamt wird dadurch eine kostengünstigere Fertigung und eine vereinfachte Montage möglich. Durch den Wegfall der Schraube steht im Kontaktträger auch mehr Platz für die Kontakte selbst zur Verfügung. Außerdem wird die Spannungsfestigkeit der Anordnung im Bereich der Kontakte erhöht.

Vorteilhafte Weiterbildungen der Erfindung ergeben sich aus den Unteransprüchen.

Ausführungsbeispiele der Erfindung werden nachfolgend anhand der FIG 1 bis 5 beschrieben. Dabei zeigen:
- FIG 1: ein Relais mit Kontaktträger und zwei Schaltkontakten in perspektivischer Darstellung,
- FIG 2: den u-förmigen Rückschlußbügel des Relaisankers und des Haltebügels in perspektivischer Darstellung,
- FIG 3: den Kontaktträger ohne Schaltkontakte in perspektivischer Darstellung,
- FIG 4: die Betätigungsplatte zum Betätigen der Schaltkontakte,
- FIG 5: das Relais im montierten Zustand in perspektivischer Darstellung.

Das in FIG 1 perspektivisch dargestellte Relais hat zwei Schaltkontakte 6 und besteht im wesentlichen aus einem Rückschlußbügel 1, einer Erregerspule 2, einem Anker 3 und einem Kontaktträger 7.

Ein u-förmig ausgebildeter Rückschlußbügel 1 mit rechteckigem Querschnitt bildet mit einem ersten Schenkel 1a den Kern der Erregerspule 2, ein zweiter freier Schenkel 1b des Rückschlußbügels 1 verläuft parallel zum ersten Schenkel 1a und ist über einen Steg 1c, der senkrecht zu beiden Schenkeln 1a, 1b angeordnet ist, mit diesem verbunden. Die endseitige Außenkante des freien Schenkels 1b des Rückschlußbügels 1 dient als Lagerschneide 1d für den winklig ausgebildeten Anker 3.

Ein Schenkel 3a des in FIG 2 im Detail dargestellten Ankers 3 ist in etwa parallel zum Steg 1c des Rückschlußbügels 1 angeordnet und führt von der Lagerschneide 1d am freien Schenkel 1b zum Schenkel 1a des Rückschlußbügels 1. Ein zweiter Schenkel 3b des Ankers 3 verläuft im wesentlichen parallel zum freien Schenkel 1b des Rückschlußbügels 1 und hat eine zur Längsachse verlaufende Aussparung, so daß der Schenkel 3b des Ankers 3 zwei Ankerschenkel 3c bildet. Bei Erregung der Erregerspule 2 wird der Schenkel 3a des Ankers 3 vom Schenkel 1a des als Kern der Erregerspule dienenden Rückschlußbügels 1 angezogen, so daß sich der zweite Schenkel 3b des Ankers 3 vom freien Schenkel 1b des Rückschlußbügels 1 entfernt. Die Ankerschenkel 3c sind am oberen freien Ende mit Aussparungen 3d versehen, in die Vorsprünge 5b einer in FIG 4 dargestellten Betätigungsplatte 5 formschlüssig eingreifen.

Die Betätigungsplatte nach FIG 4 ist mit mindestens einer Aussparung 5a und einem Betätigungsvorsprung 5c versehen, über den mindestens ein Schaltkontakt 6 betätigt werden kann. Durch die Bewegung des Ankers 3 bei Erregung der Erregerspule 2 werden die Schaltkontakte 6 über die Ankerschenkel 3c und die Betätigungsplatte 5 geschaltet.

FIG 2 zeigt den Anker 3, der durch ein blattfederartiges Halteelement 4 auf der Lagerschneide 1d des Rückschlußbügels 1 gehalten wird. Das Halteelement 4 ist zwischen den Ankerschenkeln 3c auf dem freien Schenkel 1b des Rückschlußbügels 1 angeordnet. Zwei Haltearme 4a des Halteelementes 4 verlaufen parallel zueinander und sind an ihren Enden um etwa 135° angewinkelt. Die dadurch gebildeten Krallen 4b greifen in Ausnehmungen 3e im Bereich der Krümmungszone 3f des Ankers 3. Die beiden Haltearme 4a sind durch einen u-förmig ausgebildeten Steg 4c, der ein Langloch umschließt, miteinander verbunden. Die Haltearme 4a sind an der den Krallen 4b gegenüberliegenden Seite mit einem Steg 4d verbunden, der mittig eine in Richtung der Krallen 4b abgewinkelte Haltenase 4e aufweist. Die Haltenase 4e greift in eine Aussparung 1e des freien Schenkels 1b des Rückschlußbügels 1. Somit wird eine erste Fixierung des Ankers 3 auf dem freien Schenkel 1b des Rückschlußbügels 1 erreicht.

Die bisher beschriebenen Merkmale stimmen mit der in der DE-A1 30 02 079 beschriebenen Ausführungsform überein. Im Gegensatz zu dieser wird der Kontaktträger 7 jedoch nicht am freien Schenkel 1b des Rückschlußbügels 1 festgeschraubt, sondern, wie im folgenden näher erläutert, auf diesen aufgeschnappt.

FIG 3 zeigt ein Ausführungsbeispiel eines erfindungsgemäßen Kontaktträgers 7 in einer perspektivischen Darstellung. Der Kontaktträger 7 weist einen Tragsteg 7a mit rechteckförmigen Querschnitt auf, in den nach FIG 1 die Schaltkontakte 6 annähernd parallel zur Erregerspule 2 eingelassen sind. Im montierten Zustand befindet sich der Tragsteg 7a in etwa in Höhe des Spulenflansches 2a nach FIG 1, der sich auf der dem Steg 1c gegenüberliegenden Seite des Rückschlußbügels 1 befindet und steht senkrecht zur Achse der Erregerspule 2 am freien Schenkel 1b des Rückschlußbügels 1. Seine Querabmessung entspricht in etwa der der Erregerspule 2. Am Tragsteg 7a sind seitlich parallel verlaufend, senkrecht zum Tragsteg 7a angeordnet, Stützarme 7b vorgesehen, die in Richtung zur Erregerspule 2 zeigen und im montierten Zustand den freien Schenkel 1b des Rückschlußbügels 1 umschließen. Endseitig sind diese Stützarme 7b in Richtung zur Erregerspule 2 mit Rastnasen 7c versehen, die parallel zum freien Schenkel 1b des Rückschlußbügels 1 verlaufen. Im montierten Zustand rasten diese Rastnasen 7c am freien Schenkel 1b des Rückschlußbügels 1 ein. Die beiden Stützarme 7b sind durch einen Quersteg 7d miteinander verbunden. Der Quersteg 7d ist parallel zum freien Schenkel 1b des Rückschlußbügels 1 angeordnet und steht senkrecht auf dem Tragsteg 7a. Der Quersteg 7d ist aber nicht direkt mit dem Tragsteg 7a verbunden, sondern nur mit den seitlichen Stützarmen 7b, damit der Quersteg 7d zur Erzeugung eines Spanneffektes frei federn kann. Mittig und in Achse der Erregerspule verlaufend ist der Quersteg 7d mit einer Abstützung 7e versehen.

Die Abstützung 7e weist einen in Richtung zur Erregerspule 2 zeigenden Zapfen 7f auf, der im montierten Zustand des Kontaktträgers 7 in eine Bohrung 1f (FIG 2) des freien Schenkels 1b des Rückschlußbügels 1 greift und damit zur Zentrierung des Kontaktträgers 7 am freien Schenkel 1b dient.

FIG 5 zeigt ein Ausführungsbeispiel der Verbindung zwischen Kontaktträger 7 und dem Magnetsystem eines Relais, wobei in diesem Fall nur ein Schaltkontakt 6 vorgesehen ist. Die Rastnasen 7c der Stützarme 7b des Kontaktträgers 7 sind am freien Schenkel 1b des Rückschlußbügels 1 eingerastet. Dabei greifen die seitlichen Stützarme 7b unter den Spulenflansch 2a, der dem Steg 1c des Rückschlußbügels 1 zugewandt ist und fixieren die Erregerspule 2 an dem den Kern der Erregerspule 2 bildenden Schenkel 1a des Rückschlußbügels 1. Der Quersteg 7d stützt sich dabei über die Abstützung 7e zwischen den Ankerschenkeln 3c am freien Schenkel 1b des Rückschlußbügels 1 ab und fixiert dabei das Halteelement 4 im Bereich des u-förmig ausgebildeten Querstegs 4c (FIG 2) am freien Schenkel 1b des Rückschlußbügels 1. Dadurch wird die Haltekraft des Halteelementes 4 erhöht. Die Zentrierung des Kontaktträgers 7 am freien Schenkel 1b des Rückschlußbügels 1 erfolgt durch den Zapfen 7f des Kontaktträgers 7, der in eine Bohrung 1f des freien Schenkels 1b des Rückschlußbügels 1 eingreift. Durch den Quersteg 7d, der als Federelement dient, und die Rastnasen 7c wird der feste Sitz des Kontaktträgers 7 am freien Schenkel 1b des Rückschlußbügels 1 gewährleistet.

Gleichwirkend wäre eine Anordnung, bei der die seitlichen Stützarme 7b den freien Schenkel 1b des Rückschlußbügels 1 nicht umgreifen, sondern auf diesem aufliegen und eine Rastnase in der Mitte des Quersteges 7d in eine Öffnung im freien Schenkel 1b des Rückschlußbügels 1 einrastet.

## Patentansprüche

1. Elektromagnetisches Relais, bestehend aus einer Erregerspule (2), einem u-förmigen Rückschlußbügel (1), dessen einer Schenkel (1a) als Kern der Erregerspule (2) dient und aus einem Anker (3) zur Betätigung mindestens eines Schaltkontaktes (6) eines Kontaktträgers (7), der einen annähernd senkrecht zur Achse der Erregerspule (2) verlaufenden Tragsteg (7a) zur Befestigung der Kontaktfinger jedes Schaltkontaktes (6) aufweist, wobei der Kontaktträger (7) am freien Schenkel (1b) des Rückschlußbügels (1) befestigt ist, **dadurch gekennzeichnet,** daß der Kontaktträger (7) seitliche Stützarme (7b) mit Rastnasen (7c) zum Einrasten am freien Schenkel (1b) des Rückschlußbügels (1) aufweist,
daß ein die seitlichen Stützarme (7b) verbindender Quersteg (7d) zur Abstützung am freien Schenkel (1b) des Rückschlußbügels (1) dient und als Federelement eine Kraft auf den Kontaktträger (7) ausübt zum festen Sitz am freien Schenkel (1b) des Rückschlußbügels (1) und
daß ein Zapfen (7f) am Quersteg (7d) derart angeordnet ist, daß er in eine Bohrung am freien Schenkel (1b) des Rückschlußbügels (1) zum Zentrieren des Kontaktträgers (7) am freien Schenkel (1b) des Rückschlußbügels (1) eingreift.

2. Relais nach Anspruch 1, **dadurch gekennzeichnet,** daß die seitlichen Stützarme (7b) den am Steg (1c) des Rückschlußbügels (1) anliegenden Spulenflansch (2a) der Erregerspule (2) untergreifen, um damit die Erregerspule (2) an dem den Kern der Erregerspule (2) bildenden Schenkel (1a) des Rückschlußbügels (1) zu fixieren.

3. Relais nach Anspruch 1 oder 2, **dadurch gekennzeichnet,** daß der Kontaktträger (7) aus einem Stück gebildet ist.

## Claims

1. Electromagnetic relay, comprising an operating coil (2), a u-shaped tongue piece (1), whose one limb (1a) serves as the core of the operating coil (2), and an armature (3) for the actuation of at least one switching contact (6) of a contact carrier (7), which has a carrying bar (7a), extending approximately perpendicularly to the axis of the operating coil (2), for fastening the contact fingers of each switching contact (6), whereby the contact carrier (7) is fastened to the free limb (1b) of the tongue piece (1), characterized in that the contact carrier (7) has lateral supporting arms (7b) with latches (7c) for latching on to the free limb (1b) of the tongue piece (1),
in that a transverse bar (7d), connecting the lateral supporting arms (7b), serves as the support on the free limb (1b) of the tongue piece (1) and as a spring element exerts a force on the contact carrier (7) for the secure fit on the free limb (1b) of the tongue piece (1) and
in that a bolt (7f) is arranged on the transverse bar (7d) in such a way that it engages into a borehole on the free limb (1b) of the tongue piece (1) for the centring of the contact carrier (7) on the free limb (1b) of the tongue piece (1).

2. Relay according to claim 1, characterized in that the lateral supporting arms (7b) engage under the coil flange (2a) of the operating coil (2) abutting the web (1c) of the tongue piece (1), in order thereby to fix the operating coil (2) to the limb (1a) of the tongue piece (1) forming the core of the operating coil (2).

3. Relay according to claim 1 or 2, characterized in that the contact carrier (7) is formed from one piece.

## Revendications

1. Relais électromagnétique constitué par une bobine d'excitation (2), par un étrier de fermeture du flux (1) en forme de U, dont une branche (1a) sert de noyau de la bobine d'excitation (2), et par une armature (3) pour actionner au moins un contact de commutation (6) d'un support de contacts (7) qui comporte, pour la fixation des doigts de contact de chaque contact de commutation (6), une barrette de support (7a) qui s'étend à peu près perpendiculairement à l'axe de la bobine d'excitation (2), ledit support de contacts (7) étant fixé à la branche libre (1b) de l'étrier de fermeture du flux (1), caractérisé par le fait que le support de contacts (7) comporte des bras d'appui latéraux (7b) à becs d'encliquetage (7c) pour s'enclencher sur la branche libre (1b) de l'étrier de fermeture du flux (1), qu'une barrette transversale (7b) qui relie les bras d'appui latéraux (7b) pour l'appui de l'étrier de fermeture du flux (1) contre la branche libre (1b) et exerce, comme élément de ressort, une force sur le support de contacts (7) pour l'application ferme de l'étrier de fermeture du flux (1) contre la barrette libre (1b), et que sur la barrette transversale (7d) est disposé un têton (7f) de telle manière qu'il pénètre dans un perçage de la branche libre (1b) de l'étrier de fermeture du flux (1) en vue du centrage du support de contacts (7) sur la branche libre (1b) de l'étrier de fermeture du flux (1).

2. Relais selon la revendication 1, caractérisé par le fait que les bras d'appui latéraux (7b) passent sous le flasque de bobine (2a) de la bobine d'excitation (2), qui porte contre la barrette (1c) de l'étrier de fermeture du flux (1), en vue de fixer la bobine d'excitation (2) à la branche (1a) de l'étrier de fermeture du flux (1), qui forme le noyau de la bobine d'excitation (2).

3. Relais selon la revendication 1 ou 2, caractérisé par le fait que le support de contacts (7) est réalisé d'une pièce.
